# FASCICULE DE BREVET EUROPEEN

(11) **EP 3 385 011 B1**
(45) Date de publication et mention de la délivrance du brevet: **03.06.2020**
(21) Numéro de dépôt: 18165623.2
(22) Date de dépôt: 04.04.2018
(51) Int. Cl.: B21H 8/00, B44B 5/00

(54) **PROCÉDÉ DE MARQUAGE DE TÔLE ET LAMINOIR METTANT EN OEUVRE CE PROCÉDÉ**
BLECHMARKIERUNGSVERFAHREN UND WALZWERK, IN DEM DIESES VERFAHREN UMGESETZT WIRD
METHOD FOR MARKING A SHEET AND ROLLING MILL FOR CARRYING OUT SAID METHOD

(30) Priorité: 05.04.2017 FR 1770344
(43) Date de publication de la demande: 10.10.2018
(73) Titulaire: Atelier Steaven Richard, 75011 Paris (FR)
(72) Inventeur: Richard, Steaven, 75011 PARIS (FR)
(74) Mandataire: Brungard, Yves Francois

(56) Documents cités:
- EP-A1- 1 287 851
- WO-A1-2016/124447
- DE-A1- 10 111 025
- JP-A- H03 297 504

## Description

### DOMAINE DE L'INVENTION

L'invention concerne un procédé de marquage de tôle par laminage. Elle concerne également un laminoir mettant en œuvre un tel procédé.

### ART ANTÉRIEUR

Le marquage d'une tôle métallique peut être réalisé pour un but fonctionnel ou décoratif. Il sert par exemple à améliorer l'adhérence sur la surface de la tôle, ou à modifier l'aspect de la surface en lui conférant un motif ou une texture. Pour cela, on crée sur la surface des reliefs et des creux plus ou moins fins et plus ou moins profonds. De telles tôles, par exemple métalliques, sont utilisées dans la décoration intérieur ou extérieure, dans l'habillage d'habitacle de véhicules de transport, que ce soit le transport automobile, maritime ou aérien. On trouve par exemple des tôles en acier inox imitant un aspect en cuir qui sont utilisées pour l'habillage intérieur des cabines d'ascenseur. Elles peuvent être utilisées également pour l'ameublement, en décoration de comptoir, ou pour la bijouterie, l'orfèvrerie, la haute couture ou la création d'emballages de luxe.

Le laminage est l'une des techniques utilisées pour la réalisation de ce marquage. Le document FR 2 958 192-A1 décrit par exemple une tôle à relief en aluminium et dont les reliefs sont réalisés à partir d'une tôle lisse en passant celle-ci entre deux cylindres, l'un de ces cylindres étant lisse, l'autre étant gravé avec des motifs complémentaires à ceux qui seront marqués sur la tôle.

Le cylindre de marquage peut être gravé par une technique de dépôt d'un masque de cire et d'une attaque chimique des zones non protégées par la cire. Les zones attaquées sont alors en creux, alors que les zones protégées forment les reliefs. On connaît également une autre technique utilisant une attaque chimique humide, par l'usage d'un cylindre maître en ébonite dont la surface est gravée et en faisant rouler le cylindre maître mouillé par une solution d'attaque sur le cylindre à graver. Des motifs sont alors creusés sur le cylindre à graver par les reliefs du cylindre maître. Ces techniques sont utilisées sur des cylindres à profil droit.

Cependant, le laminage génère des forces importantes sur les cylindres, ce qui tend à les faire fléchir et ainsi à modifier les conditions de laminage. En général, les solutions pour éviter cette flexion sont de prévoir des cylindres supplémentaires venant en appui sur les cylindres de travail, aboutissant à des laminoirs à six, douze ou vingt cylindres, tels que les laminoirs Sendzimir.

Il est également possible de bomber de manière symétrique les 2 cylindres de travail comme sur certains laminoirs quarto.

Le document EP 1 287 851 A1 montre un laminoir de marquage pour texturer des tôles dans lequel au moins un cylindre comporte un marquage. Le document DE 101 11 025 A1 montre un laminoir pour effectuer le gaufrage de tôles.

Ces solutions sont inadaptées pour répondre aux critères de travail de marquage dans un contexte d'artisanat d'art, pour les raisons suivantes :
▷ diamètre du cylindre de marquage trop petit ne permettant pas le développé d'un design de gravure long;
▷ l'impossibilité de graver un cylindre de travail bombé avec les techniques de gravures industrielles connues;
▷ dimensions et complexité des laminoirs trop importantes causant un problème de rentabilité dû au coût du laminoir et au temps de réglage.

### OBJECTIFS DE L'INVENTION

Pour résoudre ces problèmes l'invention vise à fournir un procédé de laminage qui réponde aux exigences suivantes :
▷ simplicité d'utilisation et de réglage pour permettre de rentabiliser des productions de petite et moyenne série;
▷ diamètre du cylindre de marquage suffisamment important pour permettre la réalisation de design de texture complexe, varié et long;
▷ utilisation de techniques connues pour la réalisation du cylindre de marquage;
▷ de permettre d'utiliser la largeur maximum du cylindre de marquage.

Elle vise également à fournir un laminoir apte à mettre en œuvre un tel procédé.

### DESCRIPTION DE L'INVENTION

Avec ces objectifs en vue, l'invention a pour objet un procédé de marquage d'une tôle par laminage selon lequel on fait passer la tôle entre un cylindre lisse et un cylindre de marquage, caractérisé en ce que le laminoir est de type duo, le cylindre de marquage a un profil droit et le cylindre lisse a un profil bombé pour compenser la flexion des cylindres en travail.

L'utilisation d'un laminoir de type duo, c'est-à-dire avec exactement deux cylindres, permet une production simple, même pour de petites séries. La préparation d'un travail se résume au montage du cylindre de marquage comportant le dessin souhaité et au réglage de l'écartement entre les deux cylindres. Le cylindre bombé peut aussi être éventuellement changé pour que le bombé soit adapté aux conditions de travail, en fonction du dessin du marquage, de la nature de la tôle et de sa section.

Le bombé, donnant par exemple un profil en arc de cercle ou en parabole symétrique au cylindre lisse, permet de compenser la flexion des deux cylindres et de garder un espacement entre les cylindres constant le long des zones de contact entre les cylindres et la tôle pendant le travail de marquage.

Le cylindre de marquage est réalisable avec des techniques connues telles que décrites précédemment. Ces techniques sont couramment utilisées sur des cylindres à profil droit et sont maîtrisées de manière industrielle.

Selon d'autres caractéristiques :
▷ la largeur de la tôle est comprise entre 50 et 300 mm, de préférence entre 150 et 270 mm.
▷ la profondeur de gravure du cylindre de marquage est comprise entre 50 et 500 µm, de préférence entre 100 et 400 µm.
▷ l'épaisseur de la tôle est supérieure à 1 mm, de préférence supérieure à 1,5 mm.
▷ la tôle est dans un matériau choisi dans un groupe comprenant l'acier, le cuivre, le laiton, le bronze, le zinc, l'étain, l'aluminium et leurs alliages ou leurs composites.

L'invention a aussi pour objet un laminoir pour le marquage d'une tôle comportant un cylindre lisse et un cylindre de marquage entre lesquels la tôle est destinée à passer, caractérisé en ce que le laminoir est de type duo, en ce que le cylindre de marquage a un profil droit et le cylindre lisse a un profil bombé pour compenser la flexion des cylindres en travail.

Selon d'autres caractéristiques :
▷ les cylindres ont une largeur comprise entre 200 et 400 mm, de préférence entre 250 et 350 mm.
▷ les cylindres ont un diamètre compris entre 80 et 250 mm, de préférence entre 120 et 200 mm.
▷ le cylindre lisse a un bombé au diamètre inférieur à 1 mm.

Selon une caractéristique complémentaire, le laminoir comporte une table amont et une table aval de part et d'autre du plan défini par les axes des cylindres pour supporter la tôle pendant l'opération de laminage. On peut ainsi procéder facilement à l'insertion de tôle manuellement en faisant glisser la tôle sur la table amont. La tôle est également soutenue après son passage entre les cylindres.

Selon un perfectionnement, les tables comportent des guides amovibles pour guider la tôle en direction des cylindres. On s'assure ainsi de la direction donnée à la tôle pendant son passage entre les cylindres.

### BRÈVE DESCRIPTION DES FIGURES

L'invention sera mieux comprise et d'autres caractéristiques et avantages apparaîtront au vu de la description détaillée de l'invention qui va suivre en lien avec les dessins parmi lesquels :
▷ la figure 1 est une vue en perspective d'un laminoir conforme à l'invention ;
▷ la figure 2 est une vue de face d'un cylindre bombé du laminoir de la figure 1.

### DESCRIPTION DÉTAILLÉE

Un laminoir conforme à un mode de réalisation de l'invention comporte un bâti 1 dans lequel deux cylindres 2, 3 sont montés rotatifs l'un au-dessus de l'autre. Le laminoir comporte des moyens d'entraînement prévu pour entraîner les cylindres 2, 3 de manière contrarotative. Le laminoir comporte également des moyens de réglage 4 pour ajuster l'écartement entre les deux cylindres 2, 3 par un réglage de la position du cylindre supérieur 2. Le laminoir est du type duo c'est-à-dire qu'il comporte exactement deux cylindres 2, 3.

Conformément à l'invention le cylindre supérieur est un cylindre de marquage 2 ayant un profil droit. Le cylindre inférieur est un cylindre lisse 3 mais bombé, c'est-à-dire avec un diamètre légèrement supérieur en son milieu. Le laminoir comporte également une table amont 5 et une table aval (masquée par les cylindres sur la figure 1) qui s'étendent dans le plan de symétrie séparant les deux cylindres 2, 3. Chaque table comporte une série de trous taraudés 50 permettant de fixer des guides 51, 52 en direction des cylindres 2, 3. Ainsi les guides 51, 52 sont placés parallèlement l'un à l'autre avec un écartement réglable.

Le cylindre supérieur a été préalablement gravé de telle sorte qu'il comporte des motifs avec des reliefs et des creux. En fonctionnement, on introduit une tôle, non représentée, sur la table avant 5 entre les guides 51, 52 et en la poussant dans l'espace entre les deux cylindres 2, 3, selon la direction de la flèche F1. Ainsi la tôle s'engage et est entraînée par les cylindres 2, 3 de telle sorte que le cylindre supérieur imprime le marquage sur l'une des faces de la tôle. La tôle est entraînée sur toute la longueur et ressort sur la table arrière 6.

La profondeur de marquage, c'est-à-dire la distance entre le relief et les creux de marquage, est typiquement de l'ordre de quelques 1/10^{e} mm, par exemple de 4/10^{e}. Le cylindre lisse 3 et bombé, tel que montré sur la figure 2, a un diamètre de 162 mm et présente un diamètre médian DM supérieur de 12/100^{e} au diamètre D du cylindre aux extrémités 301 de la zone de travail 30. Hormis cette différence de diamètre, le cylindre de marquage 2 est conforme à la représentation de la figure 2.

Chaque cylindre 2, 3 est interchangeable de manière à pouvoir changer le motif réalisé par le cylindre de marquage 2 ou à adapter le bombé aux conditions de travail. En effet, selon la largeur de la tôle, sa nature et le dessin du marquage, les efforts d'écartement entre les cylindres 2, 3 seront variables. Il est donc utile de prévoir des cylindres 2, 3 avec différents bombés pour pouvoir s'adapter à ces conditions. Dans l'effort de travail, les deux cylindres 2, 3 tendent à fléchir en s'écartant l'un de l'autre. Il en résulte un risque d'écartement plus important au milieu des cylindres 2, 3 que sur les bords. Le bombé conféré au cylindre lisse 3 permet d'anticiper cette flexion et de conserver un espacement entre les cylindres 2, 3 sensiblement constant sur toute la largeur de la tôle en cours de marquage.

## Revendications

1. Procédé de marquage d'une tôle par laminage selon lequel on fait passer la tôle entre un cylindre lisse (3) et un cylindre de marquage (2) ayant un profil droit, **caractérisé en ce que** le laminoir est de type duo et le cylindre lisse (3) a un profil bombé pour compenser la flexion des cylindres (2, 3) en travail.

2. Procédé selon la revendication 1, dans lequel la largeur de la tôle est comprise entre 50 et 300 mm, de préférence entre 150 et 270 mm.

3. Procédé selon la revendication 1 ou 2, selon lequel la profondeur de gravure du cylindre de marquage (2) est comprise entre 50 et 500 µm, de préférence entre 100 et 400 µm.

4. Procédé selon l'une des revendications précédentes, selon lequel l'épaisseur de la tôle est supérieure à 1 mm, de préférence supérieure à 1,5 mm.

5. Procédé selon l'une des revendications précédentes, selon lequel la tôle est dans un matériau choisi dans un groupe comprenant l'acier, le cuivre, le laiton, le bronze, le zinc, l'étain, l'aluminium et leurs alliages.

6. Laminoir pour le marquage d'une tôle comportant un cylindre lisse (3) et un cylindre de marquage (2) ayant un profil droit, entre lesquels la tôle est destinée à passer, **caractérisé en ce que** le laminoir est de type duo et **en ce que** le cylindre lisse (3) a un profil bombé pour compenser la flexion des cylindres (2, 3) en travail.

7. Laminoir selon la revendication 6, dans lequel les cylindres (2, 3) ont une largeur comprise entre 200 et 400 mm, de préférence entre 250 et 350 mm.

8. Laminoir selon l'une des revendications précédentes, dans lequel les cylindres (2, 3) ont un diamètre compris entre 80 et 250 mm, de préférence entre 120 et 200 mm.

9. Laminoir selon la revendication 7 ou 8, dans lequel le cylindre lisse (3) a un bombé au diamètre inférieur à 1 mm.

10. Laminoir selon l'une des revendications précédentes, **caractérisé en ce qu'**il comporte une table amont (5) et une table aval (6) de part et d'autre du plan défini par les axes des cylindres (2, 3) pour supporter la tôle pendant l'opération de laminage.

11. Laminoir selon la revendication 10, selon lequel les tables (5, 6) comportent des guides (51, 52) amovibles pour guider la tôle en direction des cylindres (2, 3).

## Patentansprüche

1. Verfahren zum Walzprägen eines Blechs, wobei das Blech zwischen einer glatten Walze (3) und einer Prägewalze (2) mit einem geraden Profil durchgeführt wird, **dadurch gekennzeichnet, dass** das Walzwerk ein Duo-Walzwerk ist, und die glatte Walze (3) ein konvexes Profil hat, um die Durchbiegung der Walzen (2, 3) während der Arbeitszeit zu kompensieren.

2. Verfahren nach Anspruch 1, bei dem die Breite des Bleches zwischen 50 und 300 mm liegt, vorzugsweise zwischen 150 und 270 mm.

3. Verfahren nach Anspruch 1 oder 2, wobei die Prägetiefe der Prägewalze (2) zwischen 50 und 500 µm liegt, vorzugsweise zwischen 100 und 400 µm.

4. Verfahren nach einem der vorhergehenden Ansprüche, wobei die Stärke des Blechs mehr als 1 mm beträgt, vorzugsweise mehr als 1,5 mm.

5. Verfahren nach einem der vorhergehenden Ansprüche, wobei das Blech aus einem Werkstoff ist, ausgewählt aus einer Gruppe, die Stahl, Kupfer, Messing, Bronze, Zink, Zinn, Aluminium und ihre Legierungen umfasst.

6. Walzwerk zum Walzprägen eines Blechs mit einer glatten Walze (3) und einer Prägewalze (2) mit einem geraden Profil, zwischen denen das Blech durchgeführt wird, **dadurch gekennzeichnet, dass** das Walzwerk ein Duo-Walzwerk ist, und dass die glatte Walze (3) ein konvexes Profil hat, um die Durchbiegung der Arbeitswalzen (2, 3) zu kompensieren.

7. Walzwerk nach Anspruch 6, bei dem die Walzen (2, 3) eine Breite zwischen 200 und 400 mm haben, vorzugsweise zwischen 250 und 350 mm.

8. Walzwerk nach einem der vorhergehenden Ansprüche, bei dem die Walzen (2, 3) einen Durchmesser zwischen 80 und 250 mm haben, vorzugsweise zwischen 120 und 200 mm.

9. Walzwerk nach Anspruch 7 oder 8, bei dem die glatte Walze (3) eine Bombierung im Durchmesser von weniger als 1 mm hat.

10. Walzwerk nach einem der vorhergehenden Ansprüche, **dadurch gekennzeichnet, dass** es eine zuführseitige Platte (5) und eine abführseitige Platte (6) beiderseits der Fläche umfasst, die durch die Achsen der Walzen (2, 3) definiert wird, um das Blech während des Walzvorgangs zu unterstützen.

11. Walzwerk nach Anspruch 10, wobei die Platten (5, 6) abnehmbare Führungen (51, 52) umfassen, um das Blech in Richtung der Walzen (2, 3) zu führen.

## Claims

1. Process for marking a metal sheet by rolling whereby the metal sheet is passed between a smooth cylinder (3) and a marking cylinder (2) with a straight profile, **characterised by** the fact that the rolling mill is of the duo type and the smooth cylinder (3) has a cambered profile to compensate for the deflection of the cylinders (2, 3) when working.

2. Process as per claim 1 in which the width of the metal sheet is comprised between 50 and 300 mm, preferably between 150 and 270 mm.

3. Process as per claim 1 or 2 whereby the printing depth of the marking cylinder (2) is comprised between 50 and 500 µm, preferably between 100 and 400 µm.

4. Process as per one of the above claims, whereby the thickness of the metal sheet is greater than 1 mm, preferably greater than 1.5 mm.

5. Process as per one of the above claims, whereby the metal sheet is made of a material chosen from the group including steel, copper, brass, bronze, zinc, tin, aluminium and their alloys.

6. Rolling mill for the marking of a metal sheet comprising a smooth cylinder (3) and a marking cylinder (2) with a straight profile, between which the metal sheet must pass, **characterised by** the fact that the rolling mill is of the duo type and that the smooth cylinder (3) has a cambered profile to compensate for the deflection of the cylinders (2, 3) when working.

7. Rolling mill as per claim 6, in which the cylinders (2, 3) have a width comprised between 200 and 400 mm, preferably between 250 and 350 mm.

8. Rolling mill as per one of the above claims, in which the cylinders (2, 3) have a diameter comprised between 80 and 250 mm, preferably between 120 and 200 mm.

9. Rolling mill as per claim 7 or 8, in which the smooth cylinder (3) has a camber on the diameter of less than 1 mm.

10. Rolling mill as per one of the above claims, **characterised by** the fact that it has an upstream table (5) and a downstream table (6) on either side of a plane defined by the axes of the cylinders (2, 3) to support the metal sheet during the rolling operation.

11. Rolling mill as per claim 10, whereby the tables (5, 6) comprise removable guides (51, 52) to guide the metal sheet towards the cylinders (2, 3).
